# EUROPÄISCHE PATENTSCHRIFT

(11) **EP 0 606 241 B1**
(45) Veröffentlichungstag und Bekanntmachung des Hinweises auf die Patenterteilung: **05.04.1995**
(21) Anmeldenummer: 92918399.4
(22) Anmeldetag: 27.08.1992
(51) Int. Cl.: H01R 13/703

(54) **STECKVERBINDER MIT KURZSCHLUSSBRÜCKE**
PLUG CONNECTOR WITH SHORT-CIRCUIT BRIDGE
CONNECTEUR MULTIPLE AVEC PONT DE COURT-CIRCUIT

(30) Priorität: 30.09.1991 DE 9112178 U
(43) Veröffentlichungstag der Anmeldung: 20.07.1994
(73) Patentinhaber: SIEMENS AKTIENGESELLSCHAFT, 80333 München (DE)
(72) Erfinder: FLIEGER, Richard, Dipl.-Ing. (FH), D-85134 Stammham (DE); LIEBICH, Ernst, D-82269 Geltendorf (DE); HOUDENHOVE VAN, Rony, D-81476 München (DE); SMORAVEK, Miroslav, Dipl.-Ing., D-82229 Seefeld (DE)
(86) Internationale Anmeldenummer: EP9201980
(87) Internationale Veröffentlichungsnummer: WO9307662

(56) Entgegenhaltungen:
- EP-A- 0 238 819
- EP-A- 0 389 779
- DE-U- 8 531 990

## Beschreibung

Die Erfindung betrifft einen Steckverbinder mit einem aus Isoliermaterial bestehenden Gehäuse mit Kontaktkammern, in denen in einer Reihe Kontaktelemente mit einem Anschlußbereich und einem Kontaktbereich angeordnet sind und in einer hierzu parallelen Reihe mindestens eine Kontaktfeder vorgesehen ist, wobei jede Kontaktfeder als Kurzschlußbrücke jeweils zwei Kontaktelemente miteinander verbindet und aus einer an der Innenseite einer Außenwand des Gehäuses anliegenden Federbasis und mindestens einem frei federnden Kontaktschenkel besteht, der mit einer auf die Kontaktelemente hin gerichteten Ausprägung als Kontaktstelle versehen und an einem Ende über eine im Querschnitt U-förmige Biegung mit der Federbasis verbunden ist, und mit einem aus Isoliermaterial bestehenden Steckerkörper, der mit einer Reihe von zum Einstecken in die Kontaktelemente bestimmten Kontaktstiften oder -messern und in einer hierzu parallelen Reihe für jede Kurzschlußbrücke mit einem aus Isoliermaterial bestehenden Unterbrecherelement ausgebildet ist, welches bei der Kupplung von Gehäuse und Steckerkörper eine Kontaktfeder von den miteinander verbundenen Kontaktelementen abhebt.

Durch das DE-U-90 10 565 ist ein Steckverbinder bekannt, bei dem zur Bildung eines Ruhekontaktes im nicht gekuppelten Zustand von Gehäuse und Steckerkörper in der zweiten Kontaktkammerreihe Kontaktorgane vorgesehen sind, welche jeweils mit wenigstens einem abgeknickten Federschenkel ausgebildet sind und jeweils mit wenigstens einem in die zweite Kontaktkammerreihe ragenden Federschenkel der in der ersten Kontaktkammerreihe angeordneten Kontaktelemente zusammenwirken. Bei diesem bekannten Steckverbinder wird der Ruhekontakt dadurch aufgetrennt, daß ein Isolierstift des Steckerkörpers bei der Kupplung von Gehäuse und Steckerkörper die Federschenkel der Kontaktorgane und der Kontaktelemente an den aneinanderliegenden, abgeknickten Kontaktstellen in entgegengesetzte Richtungen auseinanderdrückt.

Aus der EP - A - 389 779 ist eine vielpolige Steckvorrichtung mit einer Kurzschlußbrücke bekannt. Diese besteht aus einer Kontaktfeder mit einem frei federnden Kontaktschenkel, der über eine U-förmige Biegung mit einer Federbasis verbunden ist. Die Betätigung der Kurzschlußbrücke erfolgt über einen Unterbrecher, der von der Seite der U-förmigen Biegung in die Vorrichtung eingeführt und soweit auf den ganzen Kontaktschenkel aufgeschoben wird, bis die am freien Ende des Kontaktschenkels liegende Kontaktstelle von den Kontaktteilen abgehoben ist.

Der Erfindung liegt die Aufgabe zugrunde, bei einem Steckverbinder der eingangs genannten Art die Federwirkung der Kurzschlußbrücke zu verbessern.

Diese Aufgabe wird erfindungsgemäß dadurch gelöst, daß
a) die Ausprägung unmittelbar an einem als Kontaktbereich ausgebildeten Übergangsbereich zwischen dem Anschlußbereich und dem Kontaktbereich von zwei Kontaktelementen kontaktierend anliegt,
b) daß zwischen der Ausprägung und dem freien Ende des Kontaktschenkels ein Hebelarm gebildet ist und
c) daß das Unterbrecherelement am freien Ende des Kontaktschenkels in das Gehäuse eingeführt und auf den Hebelarm geschoben wird, so daß dieser und das freie Ende bei der Kupplung zur Seite gedrückt werden und die Ausprägung von dem Übergangsbereich abgehoben wird.

Bei einem derartigen Steckverbinder wird die Federarbeit ausschließlich von der Kurzschlußbrücke verrichtet. Dabei ergibt sich durch die zweischenklige Ausbildung der Kurzschlußbrücke im Zusammenwirken mit der Verbindung der beiden Federschenkel über eine U-förmige Biegung eine Verlängerung der Federschenkel, die zu einer deutlichen Vergrößerung des zulässigen Federweges führt. Da sich die Lage des Kontaktpunktes am frei federnden Kontaktschenkel optimal wählen läßt und die Betätigung der Kurzschlußbrücke durch das Unterbrecherelement des Steckerkörpers am freien Ende des Kontaktschenkels erfolgt, wird für die Kontaktöffnung durch das einzuschiebende Unterbrecherelement eine niedrige Betätigungskraft bei hoher wirksamer Kontaktkraft erreicht. Es ergibt sich bei einem derartigen Steckverbinder somit eine verbesserte Federwirkung und ein verbesserter Toleranzausgleich. Die erfindungsgemäße Ausbildung der Kurzschlußbrücke gestattet darüber hinaus eine direkte Kontaktierung am Übergangsbereich der Kontaktelemente zwischen dem Anschluß- und Kontaktbereich. Die Kontaktierung erfolgt somit an der günstigsten Stelle in einem Bereich mit einem niedrigen Übergangswiderstand. Außerdem ist es durch eine derartige direkte Kontaktierung möglich, für die Kurzschlußkontaktierung in geometrisch identischer Form die schon für normale Verwendung bei Steckverbindern vorgesehenen Kontaktelemente einzusetzen, d.h. für die Kurzschlußkontaktierung können die üblichen Kontaktelemente unverändert weiter benutzt werden.

Zweckmäßigerweise verläuft bei einem erfindungsgemäßen Steckverbinder die der Ausprägung des Kontaktschenkels zugekehrte Rückseite des Übergangsbereiches z.B. durch eine Prägung bündig fluchtend mit der Rückseite des Kontaktbereiches eines Kontaktelementes. Dies ist insbesondere dann von Vorteil, wenn das Kontaktelement nach der Kurzschlußbrücke in das Gehäuse des Steckverbinders eingeführt wird und dabei mit seiner Rückseite über die Ausprägung des Kontaktschenkels der Kurzschlußbrücke gleitet.

Bei einer im Hinblick auf die Federwirkung, insbesondere bezüglich Steckkraft und Kontaktkraft, vorteilhaften Ausführungsform mit guter Hebelwirkung ist der Kontaktschenkel der Kontaktfeder etwa doppelt so lang wie die Federbasis. Dabei ist es besonders günstig, wenn die Ausprägung des Kontaktschenkels etwa ein Drittel der Gesamtlänge des Kontaktschenkels von dessen freien Ende entfernt angeordnet ist.

In vorteilhafter Weise ist der Kontaktschenkel der Kontaktfeder durch eine Kröpfung am Übergang zur U-förmigen Biegung etwas in Richtung auf die Federbasis zu versetzt. Eine Kröpfung am Kontaktschenkel vergrößert den Abstand zwischen dem Kontaktschenkel und dem ihm gegenüberliegenden Anschlußbereich des Kontaktelementes und gibt eine größere Sicherheit gegen elektrische Brückenbildung.

Bei einem erfindungsgemäßen Steckverbinder ist in bevorzugter Weise der Kontaktschenkel in seiner Mitte mit einem sich in Schenkellängsrichtung erstreckenden, von dem freien Ende des Kontaktschenkels ausgehenden Längsschlitz versehen. Dadurch ergibt sich ein Doppelkontakt der Kurzschlußbrücke mit einer Verdopplung der Luft- und Kriechstrecke, wobei hier durch den Längsschlitz zwei Kontaktschenkel gebildet werden, die an zwei Kontaktelementen anliegen. Bei einer derartigen Ausführung der Kontaktfeder ist es zweckmäßig, wenn sich der Längsschlitz über die U-förmige Biegung hinaus bis zur Federbasis erstreckt. In diesem Fall kann das Schlitzende als Druckfläche zum Eindrücken der Federbasis genutzt werden.

Zur Verankerung der Kurzschlußbrücke im Gehäuse eines Steckverbinders ist es im Hinblick auf die bei solchen Kontaktfedern möglichen sehr kleinen Abmessungen vorteilhaft, wenn auf die Federbasis eine zusätzliche Rastfeder aus Federstahl aufgesetzt ist, die mit einem ausgestellten Federlappen in eine Öffnung der Außenwand des Gehäuses einrastet. Dabei ist es zweckmäßig, wenn der Federlappen unterhalb der Federbasis seitlich der U-förmigen Biegung liegend vorgesehen ist. Hierdurch läßt sich eine großflächige, im Hinblick auf die Aufnahme der Reaktionskräfte vorteilhafte Auflage der Federbasis erreichen.

Im Hinblick auf einen mögichst kompakten Aufbau und eine möglichst kompakte Anordnung einer aus zwei Kontaktelementen und einer Kurzschlußbrücke bestehenden Kurzschlußkontaktierung ist es vorteilhaft, wenn die Kontaktfeder zusammen mit zwei Kontaktelementen als Kurzschlußeinheit jeweils in einer gemeinsamen Kontaktkammer des Gehäuses angeordnet ist. In diesem Fall ist zur Lagefixierung der Kontaktfeder die Außenwand des Gehäuses mit zwei seitlichen Führungsnuten für die Federbasis und die Kontaktkammer mit einer mittig angeordneten Stützrippe ausgebildet. Damit läßt sich eine ausreichend sichere Lagefixierung der Kurzschlußbrücke bei sehr gedrängter Anordnung und geringem Aufwand an Fixierungsmitteln für die Kurzschlußbrücke realisieren.

Weitere vorteilhafte Ausgestaltungen des Gegenstandes des Anspruchs 1 sind in den übrigen Unteransprüchen angegeben. Die Erfindung wird anhand eines in der Zeichnung dargestellten Ausführungsbeispieles im folgenden näher beschrieben.

Es zeigen
- Fig. 1: einen Steckverbinder im Schnitt durch eine Kontaktkammer,
- Fig. 2: eine Draufsicht auf die Anschluß- und Bestückungsseite eines Steckverbinders ohne Kontakte,
- Fig. 3: einen Steckverbinder in einer der Fig. 1 entsprechenden Darstellung im gekuppelten Zustand,
- Fig. 4 bis 6: in drei Ansichten eine Kurzschlußbrücke und
- Fig. 7 bis 9: in drei Ansichten eine für die Kurzschlußbrücke vorgesehene Abdeckung.

Der Steckverbinder besteht aus einem Gehäuse 1 aus Isoliermaterial, welches mehrere nebeneinander liegende Kontaktkammern 2 für Kontaktelemente 3 und Kontaktfedern 4 aufweist, wobei in einer Kontaktkammer 2 jeweils zwei Kontaktelemente 3 und eine Kontaktfeder 4 angeordnet sind, welche die beiden Kontaktelemente als Kurzschlußbrücke miteinander verbindet. Auf diese Weise werden modular, d.h. ohne Teilungsverlust, aneinander gereihte Kurzschlußeinheiten gebildet, wobei in dieser Aneinanderreihung zwischen zwei Kurzschlußeinheiten auch 2-paarig angeordnete Standard-Kontaktkammern ohne Kurzschlußkontakt vorgesehen sein können.

Die Kontaktelemente 3 sind innerhalb der Kontaktkammern in einer ersten Reihe angeordnet und bestehen aus bei derartigen Steckverbindern üblichen Kontaktelementen mit einem Anschlußbereich 5, einem Kontaktbereich 6 und einem Übergangsbereich 7 zwischen Anschluß- und Kontaktbereich. Die Kontaktfedern 4 für die Kurzschlußbrücken sind in einer zu der ersten Reihe parallelen Reihe angeordnet und in einer später noch genauer beschriebenen Weise ausgebildet und angeordnet.

Außerdem gehört zu dem Steckverbinder - wie Fig. 3 zeigt - noch ein aus Isoliermaterial bestehender Steckerkörper 30, der mit einer Reihe von zum Einstecken in die Kontaktelemente 3 bestimmten Kontaktstiften oder -messern 31 und in einer hierzu parallelen Reihe für jede Kurzschlußbrücke 4 mit einem aus Isoliermaterial bestehenden Unterbrecherelement 32 ausgebildet ist, welches bei der Kupplung von Gehäuse und Steckerkörper eine Kontaktfeder 4 von den miteinander verbundenen Kontaktelementen 3 abhebt. Bei dem in Fig. 3 dargestellten Steckverbinder ist das Gehäuse 1 noch von einem Übergehäuse 33 aus Isoliermaterial umgeben.

Bei dem erfindungsgemäßen Steckverbinder bestehen die Kurzschlußbrücken jeweils aus einer zweischenkligen Kontaktfeder 4 mit einer Federbasis 8 und mindestens einem Kontaktschenkel 9, der an einem Ende über eine im Querschnitt U-förmige Biegung 10 mit der Federbasis verbunden ist. Die Federbasis 8 ist an der Innenseite einer Außenwand 11 des Gehäuses 1 gelagert. Der Kontaktschenkel 9 kann frei federn und ist mit einer auf die Kontaktelemente 3 hin gerichteten Ausprägung 12 als Kontaktstelle versehen, die im Querschnitt U- oder V-förmig gestaltet ist und unmittelbar an dem Übergangsbereich 7 der Kontaktelemente 3 kontaktierend anliegt. Hierzu ist dieser Übergangsbereich in geeigneter Weise als Kontaktstelle ausgebildet, wobei die der Ausprägung 12 des Kontaktschenkels 9 zugekehrte Rückseite des Übergangsbereichs z.B. durch eine Prägung bündig fluchtend mit der Rückseite des Kontaktbereiches 6 eines Kontaktelementes 3 verläuft. Die Ausprägung 12 ist etwa ein Drittel der Gesamtlänge des Kcntaktschenkels von dessen freien Ende 13 entfernt angeordnet, wobei der Kontaktschenkel 9 etwa doppelt so lang ist wie die Federbasis 8. Ferner ist der an seinem freien Ende 13 für das Unterbrecherelement 32 schräg abgewinkelte Kontaktschenkel 9 durch eine Kröpfung 14 am Übergang zur U-förmigen Biegung 10 etwas in Richtung auf die Federbasis 8 zu versetzt und hier in seiner Mitte, also in symmetrischer Anordnung, mit einem sich in Schenkellängsrichtung erstreckenden, von dem freien Ende 13 ausgehenden Längsschlitz 15 versehen, der zwei parallele, an zwei Kontaktelementen 3 anliegende Kontaktschenkel 9a, 9b (Fig. 5, 6) bildet und sich über die U-förmige Biegung 10 hinaus bis zur Federbasis 8 erstreckt. Die zwischen den Kontaktschenkeln 9a, 9b liegende Fläche am Schlitzende dient dabei als Druckfläche 16 zum Eindrücken der Federbasis in zwei seitliche Führungsnuten 17, 18 an der Innenseite der Außenwand 11 des Gehäuses 1 bis zu einem Anschlag 19, welcher an einer mittig in einer Kontaktkammer 2 angeordneten Doppel-T-förmigen Stützrippe 20 ausgebildet ist. Zur weiteren Lagefixierung der Kontaktfeder 4 ist auf die Federbasis eine zusätzliche Rastfeder 21 aus Federstahl aufgesetzt, die mit einem ausgestellten Federlappen 22 in eine Öffnung 23 der Außenwand 11 der Gehäuses 1 einrastet. Die Federbasis 8 ist hierfür mit zwei Ausnehmungen 24, 25 versehen, in denen die Rastfeder 21 mit zwei Biegelappen befestigt ist. Der Federlappen 22 ist unterhalb der Federbasis 8 seitlich der U-förmigen Biegung 10 liegend vorgesehen. Infolge der "Verlängerung" der Kontaktfeder 4 durch die U-förmige Biegung 10 erstreckt sich die Kontaktfeder an der Anschlußseite des Gehäuses 1 über die Kontaktkammer 2 hinaus. In diesem Bereich ist als schützende Abdeckung am Gehäuse ein L-förmiger Winkel 26 (Fig. 6 bis 8) aus Isoliermaterial vorgesehen und z.B. durch Rastmittel am Gehäuse 1 befestigt, wobei der lange Schenkel 27 der Abdeckung 26 mit seiner Außenfläche eine Bestückungshilfe für das Einführen eines Kontaktelementes in die Kontaktkammer bildet. An der gegenüberliegenden Seite der Kontaktfeder 4, also im Bereich des freien Endes 13 der Kontaktschenkel 9a, 9b, ist in der Kontaktkammer noch eine Stützwand 28 für das Unterbrecherelement 32 vorgesehen, die sich bis nahe an die Ausprägung 12 erstreckt. Außerdem ist die Außenwand 11 des Gehäuses noch mit einer nach außen offenen Aussparung 29 für das vom Unterbrecherelement 32 bei der Kupplung von Gehäuse und Stecker zur Seite gedrückte freie Federende 13 der Kontaktschenkel versehen.

## Patentansprüche

1. Steckverbinder mit einem aus Isoliermaterial bestehenden Gehäuse (1) mit Kontaktkammern (2), in denen in einer Reihe Kontaktelemente (3) mit einem Anschlußbereich (5) und einem Kontaktbereich (6) angeordnet sind und in einer hierzu parallelen Reihe mindestens eine Kontaktfeder (4) vorgesehen ist, wobei jede Kontaktfeder als Kurzschlußbrücke jeweils zwei Kontaktelemente (3) miteinander verbindet und aus einer an der Innenseite einer Außenwand (11) des Gehäuses (1) anliegenden Federbasis (8) und mindestens einem frei federnden Kontaktschenkel (9) besteht, der mit einer auf die Kontaktelemente hin gerichteten Ausprägung (12) als Kontaktstelle versehen und an einem Ende über eine im Querschnitt U-förmige Biegung (10) mit der Federbasis verbunden ist, und mit einem aus Ioliermaterial bestehenden Steckerkörper (30), der mit einer Reihe von zum Einstecken in die Kontaktelemente bestimmten Kontaktstiften (31) oder -messern und in einer hierzu parallelen Reihe für jede Kurzschlußbrücke mit einem aus Isoliermaterial bestehenden Unterbrecherelement (32) ausgebildet ist, welches bei der Kupplung von Gehäuse (1) und Steckerkörper (30) eine Kontaktfeder (4) von den miteinander verbundenen Kontaktelementen (3) abhebt,
**dadurch gekennzeichnet,** daß
a) die Ausprägung (12) unmittelbar an einem als Kontaktbereich ausgebildeten Übergangsbereich (7) zwischen dem Anschlußbereich (5) und dem Kontaktbereich (6) von zwei Kontaktelementen (3) kontaktierend anliegt,
b) daß zwischen der Ausprägung (12) und dem freien Ende (13) des Kontaktschenkels (9) ein Hebelarm gebildet ist, und
c) daß das Unterbrecherelement (32) am freien Ende (13) des Kontaktschenkels (9) in das Gehäuse (1) eingeführt und auf den Hebelarm geschoben wird, so daß dieser und das freie Ende (13) bei der Kupplung zur Seite gedrückt werden und die Ausprägung (12) von dem Übergangsbereich (7) abgehoben wird.

2. Steckverbinder nach Anspruch 1,
**dadurch gekennzeichnet,** daß
die Ausprägung (12) des Kontaktschenkels (9) im Querschnitt U- oder V-förmig gestaltet ist.

3. Steckverbinder nach Anspruch 1 oder 2,
**dadurch gekennzeichnet,** daß
die der Ausprägung (12) des Kontaktschenkels (9) zugekehrte Rückseite des Übergangsbereiches (7) z.B. durch eine Prägung bündig fluchtend mit der Rückseite des Kontaktbereiches (6) des Kontaktelementes (3) verläuft.

4. Steckverbinder nach einem der Ansprüche 1 bis 3,
**dadurch gekennzeichnet,** daß
der Kontaktschenkel (9) der Kontaktfeder (4) etwa doppelt so lang ist wie die Federbasis (8).

5. Steckverbinder nach einem der vorhergehenden Ansprüche,
**dadurch gekennzeichnet,** daß
der Kontaktschenkel (9) der Kontaktfeder (4) durch eine Kröpfung (14) am Übergang zur U-förmigen Biegung (10) etwas in Richtung auf die Federbasis (8) zu versetzt ist.

6. Steckverbinder nach einem der vorhergehenden Ansprüche,
**dadurch gekennzeichnet,** daß
die Ausprägung (12) des Kontaktschenkels (9) etwa ein Drittel der Gesamtlänge des Kontaktschenkels von dessen freien Ende (13) entfernt angeordnet ist.

7. Steckverbinder nach einem der vorhergehenden Ansprüche,
**dadurch gekennzeichnet,** daß
das freie Ende (13) des Kontaktschenkels (9) schräg abgewinkelt ist.

8. Steckverbinder nach einem der vorhergehenden Ansprüche,
**dadurch gekennzeichnet,** daß
der Kontaktschenkel (9) in seiner Mitte mit einem sich in Schenkellängsrichtung erstreckenden, von dem freien Ende (13) des Kontaktschenkels (9) ausgehenden Längsschlitz (15) versehen ist.

9. Steckverbinder nach Anspruch 8,
**dadurch gekennzeichnet,** daß
sich der Längsschlitz (15) über die U-förmige Biegung (10) hinaus bis zur Federbasis (8) erstreckt.

10. Steckverbinder nach einem der vorhergehenden Ansprüche,
**dadurch gekennzeichnet,** daß
auf die Federbasis (8) eine zusätzliche Rastfeder (21) aus Federstahl aufgesetzt ist, die mit einem ausgestellten Federlappen (22) in eine Öffnung (23) der Außenwand (11) des Gehäuses (1) einrastet.

11. Steckverbinder nach Anspruch 10,
**dadurch gekennzeichnet,** daß
der Federlappen (22) unterhalb der Federbasis (8) seitlich der U-förmigen Biegung (10) liegend vorgesehen ist.

12. Steckverbinder nach Anspruch 10 oder 11,
**dadurch gekennzeichnet,** daß
die Federbasis (8) mit zwei Ausnehmungen (24, 25) versehen ist, in denen die Rastfeder (21) mit zwei Biegelappen befestigt ist.

13. Steckverbinder nach einem der vorhergehenden Ansprüche,
**dadurch gekennzeichnet,** daß
die Kontaktfeder (4) zusammen mit zwei Kontaktelementen (3) als Kurzschlußeinheit jeweils in einer gemeinsamen Kontaktkammer (2) des Gehäuses (1) angeordnet ist.

14. Steckverbinder nach Anspruch 13,
**dadurch gekennzeichnet,** daß
zur Lagefixierung der Kontaktfeder (4) die Außenwand (11) des Gehäuses (1) mit zwei seitlichen Führungsnuten (17, 18) für die Federbasis (8) und die Kontaktkammer (2) mit einer mittig angeordneten Stützrippe (20) ausgebildet ist.

15. Steckverbinder nach einem der vorhergehenden Ansprüche,
**dadurch gekennzeichnet,** daß
sich die Kontaktfeder (4) mit ihrer U-förmigen Biegung (10) an der Anschlußseite des Gehäuses (1) über die Kontaktkammer (2) hinaus erstreckt.

16. Steckverbinder nach Anspruch 15,
**dadurch gekennzeichnet,** daß
die U-förmige Biegung (10) zumindest an einer Seite durch eine Abdeckung (26) aus Isoliermaterial nach außen hin geschützt ist.

17. Steckverbinder nach Anspruch 16,
**dadurch gekennzeichnet,** daß
die Abdeckung (26) aus einem im Querschnitt L-förmigen, am Gehäuse (1) befestigten, z.B. verrasteten Winkel besteht.

## Claims

1. Plug connector having a housing (1) consisting of insulating material with contact chambers (2), in which contact elements (3) are arranged in a row which have a connecting region (5) and a contact region (6) and in a row, parallel thereto, at least one contact spring (4) is provided, each contact spring, as short-circuit bridge, connecting in each case two contact elements (3) to one another and consisting of a spring base (8), resting on the inside of an outer wall (11) of the housing (1), and of at least one freely resilient contact limb (9) which is provided as contact point with a stamping (12) directed towards the contact elements and is connected at one end via a bend (10) of U-shaped cross-section to the spring base, and having a plug member (30) consisting of insulating material, which is designed with a row of contact pins (31) or contact blades, determined for insertion into the contact elements, and, parallel thereto, a row for each short-circuit bridge with an interruption element (32) consisting of insulating material, which lifts a contact spring (4) off the mutually connected contact elements (3) during the coupling of housing (1) and plug member (30), characterized in that
a) the stamping (12) rests directly in a contact-making manner on a transition region (7), designed as contact region, between the connecting region (5) and the contact region (6) of two contact elements (3),
b) in that a lever arm is formed between the stamping (12) and the free end (13) of the contact limb (9), and
c) in that the interruption element (32) is inserted at the free end (13) of the contact limb (9) into the housing (1) and pushed onto the lever arm so that said lever arm and the free end (13) are pressed to the side during the coupling and the stamping (12) is lifted off the transition region (7).

2. Plug connector according to Claim 1, characterized in that the stamping (12) of the contact limb (9) is designed to be of U- or V-shaped cross-section.

3. Plug connector according to Claim 1 or 2, characterized in that the rear side, facing the stamping (12) of the contact limb (9), of the transition region (7), for example due to a stamping, runs in a flush manner and aligned to the rear side of the contact region (6) of the contact element (3).

4. Plug connector according to one of Claims 1 to 3, characterized in that the contact limb (9) of the contact spring (4) is approximately twice as long as the spring base (8).

5. Plug connector according to one of the preceding claims, characterized in that the contact limb (9) of the contact spring (4) is slightly offset in the direction of the spring base (8) by a crank (14) at the transition to the U-shaped bend (10).

6. Plug connector according to one of the preceding claims, characterized in that the stamping (12) of the contact limb (9) is arranged remote from the free end (13) of the contact limb by about one third of the overall length of the contact limb.

7. Plug connector according to one of the preceding claims, characterized in that the free end (13) of the contact limb (9) is angled obliquely.

8. Plug connector according to one of the preceding claims, characterized in that the contact limb (9) is provided in its centre with a longitudinal slot (15) which extends in the longitudinal direction of the limb and starts from the free end (13) of the contact limb (9).

9. Plug connector according to Claim 8, characterized in that the longitudinal slot (15) extends beyond the U-shaped bend (10) up to the spring base (8).

10. Plug connector according to one of the preceding claims, characterized in that an additional locking spring (21) of spring steel is placed on the spring base (8), which locking spring locks with an opened out spring tab (22) into an opening (23) of the outer wall (11) of the housing (1).

11. Plug connector according to Claim 10, characterized in that the spring tab (22) is intended to lie below the spring base (8) at the side of the U-shaped bend (10).

12. Plug connector according to Claim 10 or 11, characterized in that the spring base (8) is provided with two recesses (24, 25), in which the locking spring (21) is fastened with two bending tabs.

13. Plug connector according to one of the preceding claims, characterized in that the contact spring (4) is arranged, together with two contact elements (3), as short-circuit unit in each case in a common contact chamber (2) of the housing (1).

14. Plug connector according to Claim 13, characterized in that for fixing the position of the contact spring (4) the outer wall (11) of the housing (1) is designed with two lateral guide grooves (17, 18) for the spring base (8) and the contact chamber (2) is designed with a centrally arranged supporting rib (20).

15. Plug connector according to one of the preceding claims, characterized in that the contact spring (4) extends, with its U-shaped bend (10), on the connecting side of the housing (1) beyond the contact chamber (2).

16. Plug connector according to Claim 15, characterized in that the U-shaped bend (10) is protected outwardly at least on one side by a cover (26) made of insulating material.

17. Plug connector according to Claim 16, characterized in that the cover (26) consists of an angle which has an L-shaped cross-section and is fastened, for example locked, on the housing (1).

## Revendications

1. Connecteur à enfichage comportant un boîtier (1) réalisé en un matériau isolant et pourvu de chambres de contact (2), dans lesquelles sont disposés, suivant une rangée, des éléments de contact (3) comportant une zone de raccordement (5) et une zone de contact (6), alors que dans une rangée parallèle à la précédente, il est prévu au moins un ressort de contact (4), et dans lequel chaque ressort de contact relie entre eux, à la manière d'un pont de court-circuit, respectivement deux éléments de contact (3) et est constitué par une base (8) du ressort qui s'applique contre la face intérieure d'une paroi extérieure (11) du boîtier (1), et par une branche de contact (9) à libre débattement élastique et qui comporte, en tant que point de contact, une partie coudée (12) dirigée vers les éléments de contact et est reliée, par une extrémité, à la base du ressort par l'intermédiaire d'une partie repliée (10) en forme de U en coupe transversale, le connecteur comportant un corps (30) réalisé en un matériau isolant et qui est réalisé avec une rangée de broches de contact (31) ou de couteaux, qui sont destinés à être enfichés dans les éléments de contact et, dans une rangée parallèle à la précédente, pour chaque pont de court-circuit, avec un élément de sectionnement (32) réalisé en un matériau isolant et qui, lors de l'accouplement du boîtier (1) et du corps (30) du connecteur, écarte un ressort de contact (4) , des éléments de contact (3) reliés entre eux,
caractérisé par le fait que
a) la partie coudée (12) s'applique, en établissant un contact, directement contre une zone de jonction (7), réalisée sous la forme d'une zone de contact, entre la zone de raccordement (5) et la zone de contact (6) de deux éléments de contact (3),
b) un bras de levier est formé entre la partie coudée (12) et l'extrémité libre (13) de la branche de contact (9), et
c) l'élément de sectionnement (32) est inséré, au niveau de l'extrémité libre (13) de la branche de contact (9), dans le boîtier (1) et est emmanché sur le bras de levier, de sorte que ce dernier et l'extrémité libre (13) sont repoussés vers le côté lors de l'accouplement et que la partie coudée (12) est écartée de la zone de jonction (7).

2. Connecteur suivant la revendication 1, caractérisé par le fait que la partie coudée (12) de la branche de contact (9) est agencée avec une forme en U ou en V en coupe transversale.

3. Connecteur suivant la revendication 1 ou 2, caractérisé par le fait que la face arrière de la zone de jonction (7), qui est tournée vers la partie coudée (12) de la broche de contact (9), s'étend, par exemple grâce à la présence d'un gaufrage, dans une position alignée avec la face arrière de la zone de contact (6) de l'élément de contact (3).

4. Connecteur suivant l'une des revendications 1 à 3, caractérisé par le fait que la branche de contact (9) du ressort de contact (4) possède une longueur égale approximativement au double de celle de la base (8) du ressort.

5. Connecteur suivant l'une des revendications précédentes, caractérisé par le fait que la branche de contact (9) du ressort de contact (4) est légèrement décalée en direction de la base (8) du ressort en raison de la présence d'une partie coudée (14) au niveau de la jonction avec la partie repliée en forme de U (10).

6. Connecteur suivant l'une des revendications précédentes, caractérisé par le fait que la partie coudée (12) de la branche de contact (9) est disposée à peu près au tiers de la longueur totale de la branche de contact à partir de l'extrémité libre (13) de cette dernière.

7. Connecteur suivant l'une des revendications précédentes, caractérisé par le fait que l'extrémité libre (13) de la branche de contact (9) est coudée en oblique.

8. Connecteur suivant l'une des revendications précédentes, caractérisé par le fait que la branche de contact (9) comporte, en son centre, une fente longitudinale (15) qui s'étend dans la direction longitudinale de la branche, à partir de l'extrémité libre (13) de la branche de contact (9).

9. Connecteur suivant la revendication 8, caractérisé par le fait que la fente longitudinale (15) s'étend au-delà de la partie repliée en forme de U (10), jusqu'à la base (8) du ressort.

10. Connecteur suivant l'une des revendications précédentes, caractérisé par le fait qu'un ressort d'encliquetage supplémentaire (22) formé d'un acier pour ressorts et qui s'encliquette, par une languette élastique ressortie (22) , dans une ouverture (23) de la paroi extérieure (11) du boîtier (1), est en appui sur la base (8) du ressort.

11. Connecteur suivant la revendication 10, caractérisé par le fait que la languette élastique (22) s'étend au-dessous de la base (8) du ressort, contre cette base latéralement par rapport à la partie repliée en forme de U (10).

12. Connecteur suivant la revendication 10 ou 11, caractérisé par le fait que la base (8) du ressort comporte deux ouvertures (24,25), dans lesquelles le ressort d'encliquetage (21) est fixé au moyen de deux pattes de pliage.

13. Connecteur suivant l'une des revendications précédentes, caractérisé par le fait que le ressort de contact (4) est disposé, ainsi que deux éléments de contact (3), en tant qu'unité de court-circuit, respectivement dans une chambre commune (2) des contacts du boîtier (1).

14. Connecteur suivant la revendication 13, caractérisé par le fait que pour la fixation du ressort de contact (4) en position, la paroi extérieure (11) du boîtier (1) est réalisée avec deux rainures latérales de guidage (17, 18) pour la base (8) du ressort et que la chambre (2) de contact est réalisée avec une nervure centrale d'appui (20).

15. Connecteur suivant l'une des revendications précédentes, caractérisé par le fait que la partie repliée en forme de U (10) du ressort de contact (4) s'étend au-delà de la chambre (2) des contacts, sur le côté de raccordement du boîtier (1).

16. Connecteur suivant la revendication 15, caractérisé par le fait que la partie repliée en forme de U (10) est protégée en direction de l'extérieur, au moins d'un côté, par un capot (26) en un matériau isolant.

17. Connecteur suivant la revendication 16, caractérisé par le fait que le capot (26) est constitué par une cornière en forme de L en coupe transversale, qui est fixée, par exemple par encliquetage, sur le boîtier (1).
